# EUROPÄISCHE PATENTSCHRIFT

(11) **EP 2 360 314 B1**
(45) Veröffentlichungstag und Bekanntmachung des Hinweises auf die Patenterteilung: **14.04.2021**
(21) Anmeldenummer: 11159704.3
(22) Anmeldetag: 18.07.2006
(51) Int. Cl.: D21F 3/04, D21F 7/08, D21F 3/08

(54) **Transferband**
Transfer belt
Bande de transfert

(30) Priorität: 19.08.2005 DE 102005039301
(43) Veröffentlichungstag der Anmeldung: 24.08.2011
(62) Teilanmeldung aus: 06117369.6
(73) Patentinhaber: Voith Patent GmbH, 89522 Heidenheim (DE)
(72) Erfinder: Westerkamp, Arved, 72581 Dettingen/Ems (DE); Gronych, Daniel, 89522 Heidenheim (DE); Koplin, Robert, 91723 Dittenheim (DE); Hermann, Klaus, 89537 Giengen (DE); Kleiser, Georg, Dr., 73540 Heubach (DE)
(74) Vertreter: Voith Patent GmbH - Patentabteilung

(56) Entgegenhaltungen:
- EP-A- 0 548 038
- EP-A- 1 496 152
- DE-A1- 10 055 708
- DE-A1- 19 957 617
- DE-B- 1 155 972

## Beschreibung

Die Erfindung betrifft eine Maschine zur Herstellung einer Materialbahn, insbesondere einer Papier-, Karton- oder Tissuebahn.

EP1496152 offenbart eine Maschine mit einem Walzenmantel für eine Schuhpresswalze. Dabei kommt die Unterseite des Walzenmantels mit einem Pressschuh in Kontakt, wobei die Unterseite des Walzenmantels über den Pressschuh gleitet. Ferner kommt gemäß der Veröffentlichung die Oberseite des Walzenmantels mit einem Filz in Kontakt.

Die DE1155972 zeigt eine Maschine mit einem Band (dort "Mitläufer" genannt) in Form eines Gewebes oder einer gelochten Folie mittels dem eine Papierbahn durch eine Nasspresse geführt wird. Dies bedeutet, dass das in der Veröffentlichung offenbarte Band permeabel ist.

Papier-, Karton- oder Tissuemaschinen können Zentralwalzenpressen aufweisen. Bei den aus dem Stand der Technik bekannten Zentralwalzenpressen mit einer Walze und mehreren dieser Walze zugeordneten Gegenwalzen, die jeweils mit der Walze einen Pressnip bilden, wird die feuchte Faserstoffbahn durch einen offenen Zug von der glatten Walze (Zentralwalze) abgezogen. Hierbei werden erhebliche Abzugskräfte auf die Faserstoffbahn ausgeübt.

DE 100 55 708 A1 offenbart einen Walzenbezug oder ein Preßband für eine Papiermaschine. Es beschreibt in die radial äußerste Oberfläche des Walzenbezugs oder des umlaufenden Preßbands eingearbeitete Rillen. Damit sind diese Rillen auf der Oberseite des Walzenbezugs oder Preßbands eingebracht.

DE 199 57 617 A1 beschreibt Speichervolumina in Form von Noppen auf der radial äußeren Oberfläche eines Entwässerungsbandes.

Um die Abzugskräfte zu reduzieren wird im Stand der Technik ein die Zentralwalze umschlingendes Transferband vorgeschlagen, mit dem die Faserstoffbahn durch die Pressnips geführt wird und von dem die Faserstoffbahn mittels bspw. einer Abnahmesaugwalze abgenommen werden kann.

Dringt im Umschlingungsbereich zwischen Zentralwalze und Transferband Feuchtigkeit ein, so tritt Schlupf zwischen der angetriebenen Zentralwalze und dem mitlaufenden Transferband auf, was zu Aquaplaning führt. Dies hat zur Folge, dass die Antriebsleistung der Zentralwalze nur ungenügend auf das Transferband übertragen werden kann, was zu Bahnabrissen oder zum Verlaufen des Transferbandes und damit verbunden, zu einer Beschädigung der Maschine führen kann.

Es ist die Aufgabe der vorliegenden Erfindung eine Maschine zur Herstellung einer Materialbahn, insbesondere für eine Papier-, Karton- oder Tissuemaschine, vorzuschlagen, die ein Endlosband, insbesondere ein Transferband umfasst, durch dessen Einsatz die oben beschriebene Problematik unterbunden oder zumindest reduziert werden kann. Die Aufgabe wird gelöst durch eine Maschine zur Herstellung einer Materialbahn, insbesondere einer Papier-, Karton- oder Tissuebahn, gemäß dem unabhängigen Anspruch 1.

Das bekannte Endlosband, insbesondere Transferband, hat eine Oberseite und eine der Oberseite gegenüberliegend angeordneten Unterseite, wobei bei vorgesehener Verwendung des Endlosbandes die Oberseite mit der Materialbahn, insbesondere mit der Papier-, Karton- oder Tissuebahn, und die Unterseite mit der Maschine in Kontakt bringbar ist.

Bei dem erfindungsgemäßen Endlosband ist darüber hinaus vorgesehen, dass das Endlosband ein Speichervolumen zur Aufnahme von Fluid hat, das auf die Unterseite einwirkt.

Durch die erfindungsgemäße Lösung wird das auf die Unterseite des Endlosbandes einwirkende Fluid zumindest teilweise im Endlosband aufgenommen. Hierdurch kann das Fluid aus dem Kontaktbereich zwischen der Mantelfläche einer Walze und der Unterseite des Endlosbandes weggeführt werden. Daher kann sich das auf die Unterseite des Endlosbandes einwirkende Fluid, bspw. Wasser und / oder Luft, nicht oder nur bedingt als Fluidschicht zwischen der Mantelfläche der Walze und der Unterseite des Endlosbandes aufbauen. Hierdurch wird, insbesondere im Pressnip, die Aquaplaninggefahr zwischen Endlosband und Walzenmantel unterbunden oder zumindest erheblich reduziert.

Es ist möglich das Speichervolumen zumindest teilweise durch eine zumindest teilweise poröse Struktur des Endlosbandes bereit zu stellen. Die poröse Struktur kann bspw. ein Vlies und / oder ein Gewebe und / oder eine geschäumte Struktur umfassen, die sich zumindest im Bereich der Unterseite des Endlosbandes erstreckt.

Wird eine poröse Struktur über eine längere Zeit der wechselnden Druckbelastung im Pressnip ausgesetzt, so wird diese in zunehmendem Maße kompaktiert, wodurch sich deren Fluidspeichervolumen fortschreitend verringert. Um diese Problematik zu umgehen, sieht die Erfindung vor, dass das Speichervolumen zumindest teilweise durch die Oberflächenstruktur der Unterseite bereitgestellt wird.

Da das Fluidspeichervolumen des erfindungsgemäßen Endlosbands begrenzt ist, sieht eine bevorzugte Ausgestaltung der Erfindung vor, dass die Oberflächenstruktur derart ausgebildet ist, dass Fluid beim Durchgang durch einen Pressnip aus dem Pressnip weggeführt werden kann. Hierdurch kann die Aquaplaninggefahr auf die Unterseite weiter reduziert werden, insbesondere beim Durchgang durch einen Pressnip und bei Einwirkung einer großen Fluidmenge. Die Oberflächenstruktur kann hierbei ein regelmäßiges oder ein unregelmäßiges Muster bilden.

Vorzugsweise ist hierbei die Oberflächenstruktur derart ausgebildet, dass das Speichervolumen bei Druckbelastung in einem Pressnip im wesentlichen erhalten bleibt.

Des weiteren ist es denkbar, dass das Endlosband ein sich quer zur Laufrichtung änderndes Speichervolumen hat. Hierdurch können bspw. Schleppeffekte im Randbereich des Endlosbandes ausgeglichen werden. In diesem Zusammenhang ist es bspw. denkbar, dass die Oberflächenstruktur abschnittweise ein regelmäßiges Muster und abschnittweise ein unregelmäßiges Muster auf der Unterseite bildet.

Nach einer konkreten Ausgestaltung der oben genannten Ausführungsform umfasst die Oberflächenstruktur eine Rillung. Durch eine Rillung in der Unterseite wird eine gute Speicherwirkung und ein gutes Wasserabfuhrvermögen zur Verfügung gestellt.

Die Wirkung der Rillung ist besonders wirksam, wenn diese sich zumindest abschnittweise längs zur Laufrichtung des Endlosbandes erstreckt. Die besten Ergebnisse werden erzielt, wenn sich die Rillung im wesentlichen längs zur Laufrichtung des Endlosbandes erstreckt.

Versuche haben ergeben, dass eine ausreichende Stabilität gekoppelt mit gutem Fluidspeichervolumen und gutem Fluidabfuhrvermögen bereitgestellt wird, wenn das Verhältnis von Stegbreite zu Rillenbreite zwischen 0,5 und 10 ist.

Die Rillen haben hierbei vorzugsweise eine Breite zwischen 0,2 und 10mm, bevorzugt zwischen 1 und 5mm, wobei die Tiefe der Rillen vorteilhafterweise weniger als 50% der Gesamtdicke des Endlosbandes beträgt.

Eine unregelmäßige Oberflächenstruktur kann bspw. dadurch bereit gestellt werden, indem der Abstand und / oder die Querschnittsfläche und / oder die Form zumindest zweier benachbarter Rillen unterschiedlich ist.

Vorzugsweise wird die Unterseite durch eine permeable oder impermeable polymere Schicht gebildet, wobei die Oberflächenstruktur bei der Herstellung der polymeren Schicht und / oder nach der Herstellung der polymeren Schicht erzeugt wird.

Die Oberflächenstruktur kann bspw. bei der Herstellung der polymeren Schicht durch Gießen oder Formen erzeugt werden. Des weiteren kann die Oberflächenstruktur nach der Herstellung der polymeren Schicht durch mechanische und / oder thermische und / oder chemische Bearbeitung der polymeren Schicht erzeugt werden.

Versuche haben gezeigt, dass der Aquaplaningeffekt, insbesondere bei Verwendung des Endlosbandes in einer Pressenanordnung, dann besonders verringert werden kann, wenn das Speichervolumen zwischen 5 und 1000 Milliliter pro m² Fläche der Unterseite, bevorzugt zwischen 50 und 500 Milliliter pro m² Fläche der Unterseite beträgt.

Gemäß der Erfindung wird eine Maschine zur Herstellung einer Materialbahn, insbesondere einer Papier-, Karton- oder Tissuebahn, mit einer Walze mit Mantelfläche und mit einem die Mantelfläche der Walze abschnittweise umschlingenden Endlosband, insbesondere Transferband, vorgeschlagen. Das Endlosband hat eine Unterseite, die im Umschlingungsbereich mit der Mantelfläche in Kontakt bringbar ist, wobei durch das Endlosband und / oder die Walze ein Speichervolumen bereitgestellt wird, das geeignet ist Fluid, welches im Umschlingungsbereich zwischen Unterseite und Mantelfläche eindringt, zumindest teilweise aufzunehmen.

Durch die erfindungsgemäße Maschine wird verhindert, dass sich im Kontaktbereich zwischen der Unterseite des Endlosbandes und der Mantelfläche der Walze ein Fluidfilm aufbauen kann. Hierdurch kann eine Aquaplaninggefahr zwischen dem Endlosband und der Walze wirkungsvoll minimiert wenn nicht gar unterbunden werden.

Erfindungsgemäß hat die Unterseite zur Bildung des Speichervolumens eine Oberflächenstruktur und die Mantelfläche ist glatt. Alternativ hat sowohl die Unterseite wie auch die Mantelfläche zur Bildung des Speichervolumens jeweils eine Oberflächenstruktur.

Die Oberflächenstruktur der Mantelfläche umfasst erfindungsgemäß allein oder in Kombination eine Rillung oder eine Rauhigkeit der Mantelfläche oder eine regelmäßige oder unregelmäßige Struktur.

Eine solche Struktur wird durch Prägen erreicht.

Es sind unterschiedliche Werkstoffe allein oder in Kombination zur Bildung der Mantelfläche der Walze, wie bspw. Metall oder Kunststoff oder Gummi denkbar. Bei Kunststoff kann es sich bspw. um ein Thermoplast oder ein Duroplast handeln.

Um zusätzlich zum Fluidspeichervolumen die Fähigkeit zur Fluidabfuhr aus dem Kontaktbereich zwischen Unterseite des Endlosbandes und Mantelfläche der Walze bereitzustellen, sieht eine bevorzugte Ausgestaltung der Erfindung vor, dass die Rillung im wesentlichen in Umfangrichtung der Mantelfläche verläuft.

Versuche haben gezeigt, dass der Aquaplaningeffekt, insbesondere bei Verwendung der Walze in einer Pressenanordnung, dann besonders verringert werden kann, wenn das Speichervolumen der Mantelfläche bis zu 2000 Milliliter pro m² Fläche der Mantelfläche, bevorzugt zwischen 500 und 1500 Milliliter pro m² Fläche der Mantelfläche beträgt.

Des weiteren haben Versuche ergeben, dass eine ausreichende Stabilität gekoppelt mit gutem Fluidspeichervolumen und gutem Fluidabfuhrvermögen bereitgestellt werden kann, wenn das Verhältnis von Stegbreite zu Rillenbreite der Rillung der Mantelfläche zwischen 0,5 und 10 beträgt.

Die Rillen der Mantelfläche haben vorzugsweise eine Breite zwischen 0,2 und 10mm, bevorzugt zwischen 1 und 5mm. Das Verhältnis von Rillentiefe zu Rillenbreite beträgt vorzugsweise zwischen 10 und 0,2 ist.

Bei der erfindungsgemäßen Maschine bildet vorzugsweise die Walze mit einer Gegenwalze einen Pressnip, wobei durch den Pressnip das Endlosband und eine Faserstoffbahn geführt wird und wobei beim Durchführen durch den Pressnip das Endlosband mit der Walze im Kontakt gebracht wird.

Selbst verständlich kann es sich bei der Walze auch um eine Schuhpresswalze mit einem umlaufenden Mantel handeln. In diesem Fall soll der Anspruch dahingehend verstanden werden, dass das Endlosband beim Durchführen durch den Pressnip mit dem umlaufenden Mantel der Schuhpresswalze in Kontakt gebracht wird.

Nach einer besonders bevorzugten Ausgestaltung der Erfindung sind der Walze zumindest zwei Gegenwalzen zugeordnet, wobei die Gegenwalzen mit der Walze jeweils einen Pressnip bilden durch welchen jeweils das Endlosband und eine Faserstoffbahn geführt wird und wobei beim Durchführen durch jeden der Pressnips das Endlosband jeweils mit der Walze im Kontakt gebracht wird. Eine solche Pressenanordnung nennt man Zentralwalzenpresse. Hierbei bildet die o.g. Walze die Zentralwalze.

Vorzugsweise wird die Unterseite des Endlosbandes außerhalb des Umschlingungsbereichs beschabert und / oder gereinigt. Durch die Beschaberung kann ein merklicher Anteil des auf der Unterseite des Endlosbandes mitgeführten Fluids, Wasser und / oder Luft, abgestreift werden. Hierdurch kann die Aquaplaninggefahr auch bei einer bspw. nur durch eine Rauhigkeit gebildeten Oberflächenstruktur der Unterseite wirkungsvoll verringert werden. Da Verunreinigungen oftmals Anhaftungsstellen für Fluid bilden und somit auf einer verunreinigten Unterseite mehr Fluid mitgeführt wird, kann die Aquaplaninggefahr zusätzlich durch Reinigung der Unterseite verringert werden.

Um die Standzeit des Endlosbandes zu erhöhen ist es sinnvoll, wenn zumindest ein der Unterseite zugeordneter Schaber ein weicher Schaber ist, d.h. Kunststoffschaber ist, der nicht faserverstärkt, insbesondere nicht mit Glas- und / oder Kohlefaser verstärkt, ist. Konkret ist in diesem Zusammenhang bspw. ein nicht faserverstärkter PE-Schaber mit einer Dicke von bspw. 6mm zu nennen. Ein solcher Schaber wird bspw. unter der Bezeichnung Clouth AS vertrieben.

Gute Abstreifergebnisse werden bspw. erzielt, wenn zumindest ein der Unterseite zugeordneter Schaber ein Schaber ist, bei dem an der Schaberspitze ausgeblasen werden kann. Ein solcher Schaber wird auch als Blasschaber bezeichnet.

Eine schonende Behandlung und eine damit verbundene Erhöhung der Standzeit des Endlosbandes gekoppelt mit einer sehr guten Beschaberungswirkung wird erreicht, wenn zumindest ein der Unterseite zugeordneter Schaber einen Anstellwinkel relativ zur Unterseite von kleiner als 25°, insbesondere zwischen 5° und 15° hat.

Zusätzlich oder alternativ zur Konditionierung der Unterseite des Endlosbandes kann vorgesehen sein, dass der Mantelfläche der Walze außerhalb des Umschlingungsbereichs zumindest ein Schaber zum Abstreifen von Fluid und / oder zumindest ein Spritzrohr zu deren Reinigung zugeordnet ist. Die vorher bei der Konditionierung der Unterseite beschriebenen Vorteile treffen auf diese Ausgestaltung der Erfindung ebenso zu.

Zur Beschaberung der Walze eignen sich besonders faserverstärkte Kunststoffklingen. Solche Schaberklingen werden bspw. unter der Bezeichnung Clouth C2 oder C100 vertrieben.

Die Erfindung soll im weiteren anhand der nachfolgenden schematischen Zeichnungen näher erläutert werden. Es zeigen:
- Fig. 1: eine erfindungsgemäße Maschine mit einer Zentralwalzenpresse,
- Fig. 2: ein erfindungsgemäßes Endlosband in Draufsicht,
- Fig. 3: verschiedene Varianten von Rillungen für erfindungsgemäße Endlosbänder oder Walzenmäntel im Querschnitt,
- Fig. 4: verschiedene Varianten von Oberflächenstrukturen für erfindungsgemäße Endlosbänder oder Walzenmäntel in Draufsicht auf die Unterseite bzw. auf die Mantelfläche.

Die Figur 1 zeigt eine erfindungsgemäße Maschine 1 mit einer Zentralwalzenpresse 2. Die Zentralwalzenpresse 2 umfasst eine Walze 3, auch Zentralwalze 3 genannt. Die Zentralwalze 3 hat eine glatte Mantelfläche 4.

Der Zentralwalze 3 sind zwei Gegenwalzen 5 und 6 zugeordnet, die jeweils mit der Zentralwalze 3 einen Pressnip 7 und 8 bilden. Die Zentralwalze 3 ist des weiteren von einem Transferband 9 derart abschnittweise umschlungen, dass das Transferband 9 durch die beiden Pressnips 7 und 8 geführt wird.

Das Transferband 9 hat eine Oberseite 11, die mit einer Faserstoffbahn 10 in Kontakt bringbar ist, sowie eine Unterseite 12, die die Mantelfläche 4 der Walze 3 im gesamten Umschlingungsbereich kontaktiert.

Die Faserstoffbahn 10 und das Transferband 9 werden zusammen durch die beiden Pressnips 7 und 8 geführt, wobei das Transferband 9 mit der Walze 3 im Kontakt ist. In der vorliegenden Ausführungsform wird durch eine Oberflächenstruktur der Unterseite 12 ein Speichervolumen bereitstellt, welches geeignet ist Wasser und / oder Luft, das in den Umschlingungsbereich zwischen Unterseite 12 und Mantelfläche 4 eindringt, zumindest teilweise aufzunehmen.

Bei dem vorliegenden Ausführungsbeispiel wird die Unterseite 12 des Transferbandes 9 durch eine polymere Schicht, wie bspw. Polyurethan, gebildet, wobei die Oberflächenstruktur durch eine Rillung mit Rillen 15, diese bilden Vertiefungen in der Unterseite 12, und dazwischen angeordneten Stegen 16 gebildet wird, die bei der Herstellung der Unterseite 12, bspw. durch Gießen, erzeugt werden (siehe Figur 2).

Die Rillen 15 erstrecken sich hierbei im wesentlichen längs zur Laufrichtung (MD-Richtung) des Endlosbandes 9, wodurch Fluid beim Durchgang durch einen Pressnip aus dem Pressnip aufgenommen und weggeführt werden kann. Die Unterseite 12 ist hierbei derart ausgebildet, dass das Speichervolumen bei Druckbelastung in einem Pressnip im wesentlichen erhalten bleibt.

Das Verhältnis von Stegbreite zu Rillenbreite ist zwei, wobei die Rillen eine Breite von 3mm haben. Durch die Oberflächenstruktur der Unterseite 12 wird ein Speichervolumen von 400 Milliliter pro m² Fläche der Unterseite 12 bereitgestellt.

Des weiteren ist der Unterseite 12 des Endlosbandes 9 außerhalb des Umschlingungsbereichs ein Schaber 13 zum Abstreifen von Fluid sowie ein Spritzrohr 14 zur Reinigung der Unterseite 12 zugeordnet.

Bei dem Schaber 13 handelt es sich um einen weichen Schaber Kunststoffschaber ohne Faserverstärkung. Der Anstellwinkel des Schabers 13 beträgt relativ zur Unterseite 12 ca. 10°.

Darüber hinaus sind der Mantelfläche 4 der Walze 3 außerhalb des Umschlingungsbereichs Schaber 17 und 18 zum Abstreifen von Fluid sowie Spritzrohre 19 und 20 zur Reinigung der Mantelfläche 4 zugeordnet.

Bevor die Faserstoffbahn 10 durch die Zentralwalzenpresse 2 läuft, durchläuft diese zwischen zwei Pressfilzen 23 und 24 einen zwischen der Gegenwalze 5 und einer anderen Walze 21 gebildeten Pressnip 22, wobei das Pressfilz 23 auch durch den zwischen Zentralwalze 3 und Gegenwalze 5 gebildeten Pressnip 7 geführt wird, so dass die Faserstoff 10 beim Durchgang durch den Pressnip 7 auf seiner einen Seite das Pressfilz 23 und auf seiner anderen Seite das Transferband 9 kontaktiert.

Beim Durchgang durch den zwischen Zentralwalze 3 und Gegenwalze 6 gebildeten Pressnip 8 kontaktiert die Faserstoff 10 des weiteren auf seiner einen Seite ein Pressfilz 25 und auf seiner anderen Seite das Transferband 9.

Nach dem Durchlauf der Faserstoffbahn 10 durch die Zentralwalzenpresse2, wird die Faserstoffbahn 2 von dem Transferband 9 mittels einer besaugten Pick-Up Walze 26 abgenommen und auf eine Bespannung 27 transferiert.

Die Fig. 3 zeigt verschiedene Varianten von Rillungen für erfindungsgemäße Endlosbänder oder Walzenmäntel im Querschnitt.

Bei der Darstellung der Figur 3a haben die Rillen 15 einen halbkreisförmigen Querschnitt.

Bei der Darstellung der Figur 3b haben die Rillen 15 einen trapezförmigen Querschnitt.

Bei der Darstellung der Figur 3c haben die Rillen 15 einen dreieckförmigen Querschnitt.

Die Fig. 4 zeigt verschiedene Varianten von Oberflächenstrukturen für erfindungsgemäße Endlosbänder oder Walzenmäntel in Draufsicht auf die Unterseite 12 bzw. auf die Mantelfläche 4.

Bei der Darstellung der Figur 4a weist die Oberflächenstruktur unregelmäßig ausgebildete und Vertiefungen bildende Rillen 15 auf.

Bei der Darstellung der Figur 4b weist die Oberflächenstruktur sich diagonal zur Laufrichtung (MD-Richtung) erstreckende und Vertiefungen bildende Rillen 15 auf.

Bei der Darstellung der Figur 4c weist die Oberflächenstruktur rautenförmige Erhöhungen 28 auf.

## Patentansprüche

1. Maschine (1) zur Herstellung einer Materialbahn, insbesondere Papier-, Karton- oder Tissuebahn, mit einer Walze (3) mit Mantelfläche (4) und mit einem die Mantelfläche (4) der Walze (3) abschnittweise umschlingenden Endlosband, insbesondere Transferband (9), welches eine Unterseite (12) hat, die im Umschlingungsbereich mit der Mantelfläche (4) in Kontakt gebracht wird, wobei durch das Endlosband ein Speichervolumen bereitgestellt wird, das geeignet ist Fluid, welches im Umschlingungsbereich zwischen Unterseite (12) und Mantelfläche (4) eindringt, zumindest teilweise aufzunehmen, wobei die Unterseite (12) zur Bildung des Speichervolumens eine Oberflächenstruktur hat und die Mantelfläche (4) glatt ist, oder die Unterseite (12) und die Mantelfläche (4) zur Bildung des Speichervolumens jeweils eine Oberflächenstruktur haben, **dadurch gekennzeichnet, dass** die Oberflächenstruktur eine Rillung, eine Rauhigkeit der Mantelfläche (4) oder eine Prägestruktur umfasst.

2. Maschine (1) nach Anspruch 1,
**dadurch gekennzeichnet,**
**dass** die Mantelfläche (4) allein oder in Kombination durch Metall, Kunststoff, Gummi gebildet wird.

3. Maschine (1) nach Anspruch 1 oder 2,
**dadurch gekennzeichnet,**
**dass** die Rillung im wesentlichen in Umfangrichtung der Mantelfläche (4) verläuft.

4. Maschine (1) nach einem der Ansprüche 1 bis 3,
**dadurch gekennzeichnet,**
**dass** das Speichervolumen der Mantelfläche (4) bis zu 2000 Milliliter pro m² Fläche der Mantelfläche (4), bevorzugt zwischen 500 und 1500 Milliliter pro m² Fläche der Unterseite (12) beträgt.

5. Maschine (1) nach einem der Ansprüche 1 bis 4,
**dadurch gekennzeichnet,**
**dass** das Verhältnis von Stegbreite zu Rillenbreite zwischen 0,5 und 10 ist.

6. Maschine (1) nach einem der Ansprüche 1 bis 5,
**dadurch gekennzeichnet,**
**dass** die Rillen eine Breite zwischen 0,2 und 10mm, bevorzugt zwischen 1 und 5mm haben.

7. Maschine (1) nach einem der Ansprüche 1 bis 6,
**dadurch gekennzeichnet,**
**dass** das Verhältnis von Rillentiefe zu Rillenbreite zwischen 10 und 0,2 ist.

8. Maschine (1) nach einem der Ansprüche 1 bis 7,
**dadurch gekennzeichnet,**
**dass** die Walze (3) mit einer Gegenwalze einen Pressnip bildet, durch den das Endlosband und eine Faserstoffbahn (10) geführt wird, wobei das Endlosband mit der Walze (3) im Kontakt ist.

9. Maschine (1) nach einem der Ansprüche 1 bis 8,
**dadurch gekennzeichnet,**
**dass** der Walze (3) zumindest zwei Gegenwalzen zugeordnet sind, die mit der Walze (3) jeweils einen Pressnip bilden und durch welchen jeweils das Endlosband und eine Faserstoffbahn (10) geführt wird, wobei das Endlosband jeweils mit der Walze (3) im Kontakt ist.

10. Maschine (1) nach einem der Ansprüche 1 bis 9,
**dadurch gekennzeichnet,**
**dass** der Unterseite (12) des Endlosbandes außerhalb des Umschlingungsbereichs zumindest ein Schaber (13) zum Abstreifen von Fluid und / oder zumindest ein Spritzrohr zu deren Reinigung zugeordnet ist.

11. Maschine (1) nach Anspruch 10,
**dadurch gekennzeichnet,**
**dass** zumindest ein der Unterseite (12) zugeordneter Schaber (13) ein Kunststoffschaber ist, der nicht faserverstärkt, insbesondere nicht mit Glas-und / oder Kohlefaser verstärkt, ist.

12. Maschine (1) nach Anspruch 10 oder 11,
**dadurch gekennzeichnet,**
**dass** zumindest ein der Unterseite (12) zugeordneter Schaber (13) ein Blasschaber ist.

13. Maschine (1) nach einem der Ansprüche 10 bis 12,
**dadurch gekennzeichnet,**
**dass** zumindest ein der Unterseite (12) zugeordneter Schaber (13) einen Anstellwinkel relativ zur Unterseite (12) von kleiner als 25°, insbesondere zwischen 5° Und 15° hat.

14. Maschine (1) nach einem der Ansprüche 1 bis 13,
**dadurch gekennzeichnet,**
**dass** der Mantelfläche (4) der Walze (3) außerhalb des Umschlingungsbereichs zumindest ein Schaber (17, 18) zum Abstreifen von Fluid
und / oder zumindest ein Spritzrohr zu deren Reinigung zugeordnet ist.

## Claims

1. Machine (1) for producing a material web, in particular a paper web, cardboard web, or tissue web, having a roller (3) having a shell face (4) and having a continuous belt, in particular a transfer belt (9), which in portions wraps the shell face (4) of the roller (3) and which has a lower side (12) which in the wrapping region is brought into contact with the shell face (4), wherein a storage volume which is suitable for at least in part receiving fluid which in the wrapping region enters between the lower side (12) and the shell face (4) is provided by the continuous belt, wherein the lower side (12) for forming the storage volume has a surface structure, and the shell face (4) is smooth, or the lower side (12) and the shell face (4) for forming the storage volume have in each case a surface structure, **characterized in that** the surface structure comprises a groove structure, a roughness of the shell face (4), or an embossed structure.

2. Machine (1) according to Claim 1,
**characterized in that**
the shell face (4) is formed solely by or in combination with metal, plastics material, rubber.

3. Machine (1) according to Claim 1 or 2,
**characterized in that**
the groove structure runs substantially in the circumferential direction of the shell face (4).

4. Machine (1) according to one of Claims 1 to 3,
**characterized in that**
the storage volume of the shell face (4) is up to 2000 millilitres per m² of area of the shell face (4), preferably between 500 and 1500 millilitres per m² of area of the lower side (12).

5. Machine (1) according to one of Claims 1 to 4,
**characterized in that**
the ratio of web width to groove width is between 0.5 and 10.

6. Machine (1) according to one of Claims 1 to 5,
**characterized in that**
the grooves have a width between 0.2 and 10 mm, preferably between 1 and 5 mm.

7. Machine (1) according to one of Claims 1 to 6,
**characterized in that**
the ratio of groove depth to groove width is between 10 and 0.2.

8. Machine (1) according to one of Claims 1 to 7,
**characterized in that**
the roller (3) conjointly with a counter roller forms a press nip through which the continuous belt and a fibrous web (10) are guided, wherein the continuous belt is in contact with the roller (3).

9. Machine (1) according to one of Claims 1 to 8,
**characterized in that**
the roller (3) is assigned at least two counter rollers which conjointly with the roller (3) form in each case one press nip and through which the continuous belt and a fibrous web (10) are in each case guided, wherein the continuous belt is in each case in contact with the roller (3).

10. Machine (1) according to one of Claims 1 to 9,
**characterized in that**
the lower side (12) of the continuous belt outside the wrapping region is assigned at least one doctor (13) for wiping fluid and/or at least one spray pipe for cleaning said lower side (12).

11. Machine (1) according to Claim 10,
**characterized in that**
at least one doctor (13) assigned to the lower side (12) is a plastics-material doctor which is not fibre-reinforced, in particular not reinforced with glass fibre and/or carbon fibre.

12. Machine (1) according to Claim 10 or 11,
**characterized in that**
at least one doctor (13) assigned to the lower side (12) is a ventilating doctor.

13. Machine (1) according to one of Claims 10 to 12,
**characterized in that**
at least one doctor (13) assigned to the lower side has an approach angle relative to the lower side (12) of less than 25°, in particular between 5° and 15°.

14. Machine (1) according to one of Claims 1 to 13,
**characterized in that**
the shell face (4) of the roller (3) outside the wrapping region is assigned at least one doctor (17, 18) for wiping fluid and/or at least one spray pipe for cleaning said shell face (4).

## Revendications

1. Machine (1) de production d'une bande de matériau, en particulier d'une bande de papier, de carton ou de tissu, ladite machine comprenant un rouleau (3) pourvu d'une surface latérale (4) et d'une bande sans fin, en particulier d'une bande de transfert (9), qui s'enroule autour de la surface latérale (4) du rouleau (3) et qui a une face inférieure (12) qui est amenée en contact avec la surface latérale (4) dans la zone d'enroulement,
la bande sans fin produisant un volume de stockage qui est approprié pour recevoir au moins partiellement un fluide qui pénètre dans la zone d'enroulement entre la face inférieure (12) et la surface latérale (4),
la face inférieure (12) ayant une structure de surface permettant de former le volume de stockage et la surface latérale (4) est lisse, ou la face inférieure (12) et la surface latérale (4) comportent chacune une structure de surface permettant de former le volume de stockage, **caractérisée en ce que** la structure de surface comprend un rainurage, une rugosité de la surface latérale (4) ou une structure en relief.

2. Machine (1) selon la revendication 1,
**caractérisée en ce que**
la surface latérale (4) est formée, seule ou en combinaison, par du métal, de la matière synthétique, du caoutchouc.

3. Machine (1) selon la revendication 1 ou 2,
**caractérisée en ce que**
le rainurage s'étend sensiblement dans la direction circonférentielle de la surface latérale (4).

4. Machine (1) selon l'une des revendications 1 à 3,
**caractérisée en ce que**
le volume de stockage de la surface latérale (4) peut atteindre 2000 millilitres par m² de la surface latérale (4), de préférence entre 500 et 1500 millilitres par m² de la face inférieure (12).

5. Machine (1) selon l'une des revendications 1 à 4,
**caractérisée en ce que**
le rapport entre la largeur de nervure et la largeur de rainure est compris entre 0,5 et 10.

6. Machine (1) selon l'une des revendications 1 à 5,
**caractérisée en ce que**
les rainures ont une largeur comprise entre 0,2 et 10 mm, de préférence entre 1 et 5 mm.

7. Machine (1) selon l'une des revendications 1 à 6,
**caractérisée en ce que**
le rapport profondeur de rainure/largeur de rainure est compris entre 10 et 0,2.

8. Machine (1) selon l'une des revendications 1 à 7,
**caractérisée en ce que**
le rouleau (3) forme avec un rouleau antagoniste une emprise par laquelle la bande sans fin et une bande de matière fibreuse (10) sont guidées, la bande sans fin étant en contact avec le rouleau (3).

9. Machine (1) selon l'une des revendications 1 à 8,
**caractérisée en ce que**
le rouleau (3) est associé à au moins deux rouleaux antagonistes qui forment à chaque fois avec le rouleau (3) une emprise à travers laquelle la bande sans fin et une bande de matière fibreuse (10) sont guidées, la bande sans fin étant en contact avec le rouleau (3).

10. Machine (1) selon l'une des revendications 1 à 9,
**caractérisée en ce que**
la face inférieure (12) de la bande sans fin à l'extérieur de la zone d'enroulement est associée à au moins un racleur (13) destiné à essuyer le fluide et/ou au moins un tube de pulvérisation destiné à le nettoyer.

11. Machine (1) selon la revendication 10,
**caractérisée en ce que**
au moins un racleur (13) associé à la face inférieure (12) est un racleur en matière synthétique non renforcé par des fibres, en particulier non renforcé par des fibre de verre et/ou de carbone.

12. Machine (1) selon la revendication 10 ou 11,
**caractérisée en ce que**
au moins un racleur (13) associé à la face inférieure (12) est un racleur de soufflage.

13. Machine (1) selon l'une des revendications 10 à 12,
**caractérisée en ce que**
au moins un racleur (13) associé à la face inférieure (12) présente par rapport à la face inférieure (12) un angle d'attaque inférieur à 25°, notamment compris entre 5° et 15°.

14. Machine (1) selon l'une des revendications 1 à 13,
**caractérisée en ce que** la surface latérale (4) du rouleau (3) à l'extérieur de la zone d'enroulement est associée à au moins un racleur (17, 18) destiné à essuyer le fluide et/ou au moins un tube de pulvérisation destiné à le nettoyer.
